# EUROPÄISCHE PATENTSCHRIFT

(11) **EP 0 741 200 B1**
(45) Veröffentlichungstag und Bekanntmachung des Hinweises auf die Patenterteilung: **18.11.1998**
(21) Anmeldenummer: 96106051.4
(22) Anmeldetag: 18.04.1996
(51) Int. Cl.: D03D 47/27

(54) **Greifervorrichtung für eine Greiferwebmaschine**
Gripping device for a gripper loom
Dispositif à griffes pour un métier à tisser à griffes

(30) Priorität: 04.05.1995 BE 9500405
(43) Veröffentlichungstag der Anmeldung: 06.11.1996
(73) Patentinhaber: Picanol N.V., 8900 Ieper (BE)
(72) Erfinder: Moeneclaey, Denis, 8840 Oostnieuwkerke-Staden (BE)
(74) Vertreter: Wilhelm & Dauster Patentanwälte European Patent Attorneys

(56) Entgegenhaltungen:
- EP-A- 0 102 588
- EP-A- 0 352 223
- EP-A- 0 414 214
- EP-A- 0 620 303
- DE-A- 4 113 312
- DE-B- 2 902 729
- FR-A- 2 582 322
- IT-B- 1 161 072

## Beschreibung

Die Erfindung betrifft eine Greifervorrichtung für eine Greiferwebmaschine mit einem an seinem vorderen Ende mit einem Greifer ausrüstbaren Greiferband, das aus Kunststoff hergestellt ist und Verstärkungsfasern enthält.

Bei Greiferwebmaschinen wird ein Schußfaden mit Hilfe von Greifern in das Webfach eingeführt, wobei die Greifer auf einem flexiblen Greiferband befestigt sind. Das Greiferband wird mittels eines Antriebsrades angetrieben und sowohl außerhalb des Webfaches als auch innerhalb des Webfaches in Führungsmitteln geführt. Um eine stabile, geradlinige Bewegung des Greifers in dem Webfach zu erreichen, ist das aus Kunststoff hergestellte Greiferband gemäß dem Stand der Technik mit Verstärkungsfasern versteift (RESEARCH DISCLOSURE, Nov. 1980, S. 480, 481 und EP-A-0 352 223). Um die Steifheit des Greiferbandes zu vergrößern, werden relativ starke Verstärkungsfasern in dem Greiferband vorgesehen, die beispielsweise aus Kohlenstoffasern oder Kevlarfasern bestehen.

Die Funktion einer derartigen Greifervorrichtung erweist sich in der Praxis als sehr befriedigend. Als nachteilig hat sich jedoch herausgestellt, daß bei einem derartigen Greiferband nicht nur dieses Greiferband, sondern auch die Führungsmittel, insbesondere die in das Webfach hinein beweglichen Führungsmittel, relativ stark verschleißen.

Der Erfindung liegt die Aufgabe zugrunde, eine Greifervorrichtung der eingangs genannten Art so auszubilden, daß ein geringerer Verschleiß insbesondere an den Führungsmitteln erhalten wird.

Diese Aufgabe wird dadurch gelöst, daß die Verstärkungsfasern in Abstand von dem vorderen Ende des Greiferbandes angeordnet sind.

Die Erfindung geht von der Erkenntnis aus, daß Ursache für den Verschleiß der Führungsmittel war, daß nach einem gewissen Verschleiß des Greiferbandes, insbesondere im Bereich seines vorderen Endes, der noch nicht zu einem Unbrauchbarwerden der Greifervorrichtung führt, die Verstärkungsfasern im Bereich des vorderen Endes freigelegt werden. Der Verschleiß am vorderen Ende des Greiferbandes, an welchem der Greifer befestigt ist, entsteht dadurch, daß die in das Webfach einbringbaren Führungsmitteln nicht immer optimal und in Flucht zueinander ausgerichtet sind, und daß das vordere Greiferbandende zuerst mit diesen Führungsmitteln in Berührung kommt. Die durch Verschleiß insbesondere im Bereich des vorderen Endes des Greiferbandes freigelegten Verstärkungsfasern wirken sehr aggressiv auf die Führungsmittel und verursachen an diesen einen Verschleiß. Dadurch ist die Führung des Greiferbandes innerhalb des Webfaches nicht mehr optimal, wobei außerdem die Gefahr einer Beschädigung oder eines Bruches eines oder mehrerer Kettfäden größer wird, die mit den Führungselementen in Berührung kommen. Hinzu kommt, daß die teilweise verschlissenen Führungsmittel ihrerseits wieder einen stärkeren Verschleiß an dem Greiferband und insbesondere an dessen vorderem Ende bewirken, so daß eine Wechselwirkung vorliegt, die insgesamt den Verschleiß erhöht. Die Erfindung führt zu dem Vorteil, daß die Führungselemente einer geringeren Abnutzung unterworfen sind, wodurch in Rückwirkung das vordere Ende des Greiferbandes ebenfalls weniger abgenutzt wird. Dies wird dadurch erreicht, daß die aggressiven Verstärkungsfasern nach einem gewissen Verschleiß noch nicht an die Oberfläche des Greiferbandes gelangen.

Bei einer bevorzugten Ausbildung wird vorgesehen, daß die Verstärkungsfasern innerhalb des Greiferbandes in einer oder mehreren Lagen angeordnet sind.

In Ausgestaltung der Erfindung wird vorgesehen, daß an dem Greiferband im Bereich nach seinem vorderen Endes eine Versteifungsrippe anbringbar ist, die sich wenigstens annähernd bis zu dem Greifer erstreckt. Diese Versteifungsrippe führt zu dem Vorteil, daß das Greiferband, das wegen der fehlenden Verstärkungsfasern an sich weniger steif ist, in ausreichender Weise mittels der Versteifungsrippe verstärkt wird, um den Greifer einwandfrei durch ein Webfach zu bewegen.

In weiterer Ausgestaltung der Erfindung wird vorgesehen, daß das Greiferband in dem dem Greifer abgewandten Bereich des Endes der Versteifungsrippe mit wenigstens einer zusätzlichen Lage von Verstärkungsfasern versehen ist. Damit wird der Bereich der Verbindung zwischen dem Greiferband und der Versteifungsrippe zusätzlich ausgesteift.

In weiterer Ausgestaltung der Erfindung wird vorgesehen, daß vor dem vorderen Ende des Greiferbandes unterhalb des Greifers eine austauschbare Sohle angebracht ist, deren Querschnitt im wesentlichen dem Querschnitt des Greiferbandes entspricht. Diese Sohle bildet ein Verschleißteil, das für sich ausgetauscht werden kann, ohne daß das Greiferband selbst ausgetauscht wird.

Weitere Merkmale und Vorteile der Erfindung ergeben sich aus der nachfolgenden Beschreibung der in den Zeichnungen dargestellten Ausführungsbeispiele.
- Fig. 1: zeigt eine schematische Ansicht einer Greiferwebmaschine mit einer erfindungsgemäßen Greifervorrichtung,
- Fig. 2: eine Seitenansicht des mit dem Greifer und einer Versteifungsrippe versehenen Greiferbandes in größerem Maßstab,
- Fig. 3: einen Schnitt entlang der Linie III-III der Fig. 2 in nochmals vergrößertem Maßstab,
- Fig. 4: eine Seitenansicht ähnlich Fig. 2 einer Ausführungsform mit zwei Lagen von Verstärkungsfasern,
- Fig. 5: eine Seitenansicht einer Ausführungsform mit zusätzlichen Lagen von Verstärkungsfasern im Bereich des Übergangs zwischen dem Greiferband und der Verstärkungsrippe und
- Fig. 6: eine Ausführungsform ähnlich Fig. 2 mit einer als Verschleißteil an dem Greifer angebrachten Sohle.

Die in Fig. 1 dargestellte Greiferwebmaschine besitzt zwei Greiferbänder (1), wobei an einem Greiferband (1) ein Gebergreifer (2) und an dem anderen Greiferband (1) ein Nehmergreifer (3) befestigt ist. Eine Antriebseinrichtung (4) bewegt das Greiferband (1) mit dem Gebergreifer (2) zusammen mit einem einzubringenden Schußfaden in Richtung des Pfeiles A bis zur Mitte der Greiferwebmaschine. Dort übernimmt der Nehmergreifer (3), der mit dem durch eine weitere Antriebseinrichtung (4) angetriebenen Greiferband (1) bewegt wird, den Schußfaden und transportiert ihn auf die gegenüberliegende Seite der Greiferwebmaschine.

Die Antriebseinrichtungen (4), die im Bereich von gegenüberliegenden Seitenrahmen (5) angeordnet sind, enthalten beispielsweise angetriebene Zahnräder (6), die mit den Greiferbändern (1) zusammenarbeiten. Dabei greifen Zähne der Zahnräder (6) in Öffnungen der Greiferbänder (1) ein. Die Greiferbänder (1) werden mittels Führungsblöcken (7) in Kontakt mit den Zahnrädern gehalten. Eine Weblade (8), die ein Webblatt (9) trägt und in den Seitenrahmen (5) gelagert ist, wird mittels eines Antriebes (10) angetrieben. Die Antriebe (4 und 10) arbeiten synchron.

Im Bereich der Seitenrahmen (5) werden die Greiferbänder (1) mittels stationären Führungen (11) geführt. Im Bereich eines Webfaches werden die Greiferbänder (1) mittels Führungen (12) geführt, die in bekannter Weise an der Weblade (8) befestigt sind und die sich aufgrund der Bewegung der Weblade (8) in ein Webfach hineinbewegen.

Wie in Fig. 2 und 3 dargestellt ist, besteht das Greiferband (1) aus einem Kunststoffgrundelement, in das eine Lage von Verstärkungsfasern (13), beispielsweise Kohlenstoffasern, eingebaut ist. Die Lage von Verstärkungsfasern (13) ist allseitig mit dem Kunststoff umgeben. Das Kunststoffgrundelement besteht beispielsweise aus einem Polymer mit losen Fasern, die aus einem nicht abrassivem Material bestehen. Bei einer bevorzugten Ausführungsform besteht das Kunststoffgrundelement aus einem Laminat aus mehreren Schichten, die miteinander verbunden sind. Die Verstärkungsfasern (13) sind in Form von losen Verstärkungsfasern, oder Fasermatten oder Geweben zwischen zwei Schichten eingelegt und mit beiden Schichten verbunden. Bei dem Ausführungsbeispiel nach Fig. 2 und 3 sind die Verstärkungsfasern (13) nur in einer Lage angeordnet, wobei sich diese Lage nahezu über die gesamte Breite des Greiferbandes (1) erstreckt. Die Lage der Verstärkungsfasern (13) erstreckt sich annähernd über die gesamte Länge des Greiferbandes (1), allerdings nur bis zu einem Abstand von dem vorderen Ende (14) des Greiferbandes (1), in dessen Bereich der Nehmergreifer (3) befestigt ist.

Am Ende (14) des Greiferbandes (1) ist anschließend an den Nehmergreifer (3) eine Versteifungsrippe (15) an dem Greiferband (1) angebracht. Diese Versteifungsrippe (15) ist dabei ein Teil des Nehmergreifers (3) oder an dem Nehmergreifer (3) befestigt. Diese Versteifungsrippe (15) verläuft wenigstens bis in den Bereich des vorderen Endes der Lage der Verstärkungsfasern (13) des Greiferbandes (1) und vorzugsweise noch über eine Strecke über dieses Ende der Lage hinaus. Die Versteifungsrippe (15) besitzt eine im wesentlichen T-förmige Gestalt, wobei ihr Quersteg an der Oberseite des Greiferbandes (1) befestigt ist und der Schenkel im wesentlichen mittig von dem Greiferband (1) nach oben abragt.

Bei dem Ausführungsbeispiel nach Fig. 4 sind zwei Lagen von Verstärkungsfasern (13, 16) in das Greiferband (1) eingebaut, die sich in entsprechender Weise zur Ausführungsform nach Fig. 2 und 3 annähernd über die gesamte Breite des Greiferbandes (1) und im wesentlichen über die gesamte Länge des Greiferbandes (1) erstrecken, allerdings nur bis zu einem deutlichen Abstand von dem vorderen Ende (14) des Greiferbandes (1), in dessen Bereich der Nehmergreifer (3) befestigt ist.

Bei einer abgewandelten Ausführungsform werden mehr als zwei Lagen von Verstärkungsfasern in das Greiferband (1) eingebaut, die sich jeweils nur über eine gewisse Breite des Greiferbandes (1) erstrecken.

Bei der Ausführungsform nach Fig. 5 ist in das Greiferband (1) eine Lage von Verstärkungsfasern (13) eingebaut, die sich im wesentlichen über die gesamte Breite des Greiferbandes (1) erstreckt und die jedoch im Bereich des vorderen Endes (14) vor dem Nehmergreifer (3) endet. Im Bereich des Übergangs zwischen der Versteifungsrippe (15) und dem anschließenden Teil des Greiferbandes (1) sind zwei zusätzliche Lagen von Verstärkungsfasern (17, 18) eingebaut, die sich nur über diesen Bereich erstrecken. Diese beiden Lagen der Verstärkungsfasern (17, 18) führen dazu, daß das Greiferband (1) in dem Bereich besonders steif ausgebildet ist, in welchem die Versteifungsrippe beginnt. Die Lagen der Verstärkungsfasern (17, 18) befinden sich in einem größeren Abstand von dem Ende (14) des Greiferbandes (1) als die Lage der Verstärkungsfasern (13). Dies ist insbesondere bezüglich der Lage der Verstärkungsfasern (18) zweckmäßig, da diese sich dichter an der besonders verschleißgefährdeten Unterseite oder Oberseite des Greiferbandes (1) befindet als die Lage von Verstärkungsfasern (13). Die Lagen von Verstärkungsfasern (17, 18) können gleich breit wie die Lage von Verstärkungsfasern (13) aber auch schmaler ausgeführt werden.

Bei einer Ausführungsform ähnlich Fig. 4 werden ebenfalls zusätzlich Lagen von Verstärkungsfasern (17, 18) vorgesehen, wobei sich diese Lagen ebenfalls nur in einem beschränkten Längenbereich erstrecken.

Bei der Ausführungsform nach Fig. 5 ist ferner vorgesehen, daß das Greiferband (1) im Bereich seiner Oberseite (19) und im Bereich seiner Unterseite (20) mit Lagen aus verschleißfestem, jedoch nicht abrassivem Material versehen sind, die sich über die gesamte Länge und Breite des Greiferbandes (1) erstrecken.

Bei einer nicht dargestellten Ausführungsform der Erfindung wird vorgesehen, daß sich die Lagen von Verstärkungsfasern (13, 16, 17, 18) bis zu den Seitenrändern des Greiferbandes erstrecken. Derartige Greiferbänder werden insbesondere bei einer Greiferwebmaschine entsprechend der EP-A 0 620 303 beschriebenen Art verwendet, bei welcher die Seitenränder des oder der Greiferbänder (1) nicht mit der an der Weblade (8) befestigten Führungen (12) zusammenarbeiten.

Das Greiferband (1) für den Gebergreifer (2) ist entsprechend den vorstehenden Ausführungsbeispielen ausgebildet, so daß es keiner gesonderten Beschreibung bedarf.

Bei dem Ausführungsbeispiel nach Fig. 6 ist ein Greiferband ähnlich einem der Ausführungsbeispiele nach Fig. 2 bis 5 vorgesehen. Vor dem vorderen Ende (14) wird bei diesem Ausführungsbeispiel eine unter dem Nehmergreifer (3) - oder auch an dem Gebergreifer (2) - befindliche Sohle (21) angeordnet, die austauschbar an dem Gebergreifer (2) oder Nehmergreifer (3) befestigt ist. Diese Sohle (21), die in ihrem Querschnitt dem anschließenden Greiferband entspricht, stellt ein austauschbares Verschleißelement dar.

## Patentansprüche

1. Greifervorrichtung für eine Greiferwebmaschine mit einem an seinem vorderen Ende (14) mit einem Greifer (2, 3) ausrüstbaren Greiferband (1), das aus Kunststoff hergestellt ist und Verstärkungsfasern (13, 16) enthält, dadurch gekennzeichnet, daß die Verstärkungsfasern (13, 16) in Abstand von dem vorderen Ende (14) des Greiferbandes (1) angeordnet sind.

2. Greifervorrichtung nach Anspruch 1, dadurch gekennzeichnet, daß die Verstärkungsfasern (13, 16) innerhalb des Greiferbandes (1) in einen oder mehreren Lagen angeordnet sind.

3. Greifervorrichtung nach Anspruch 1 oder 2, dadurch gekennzeichnet, daß an dem Greiferband (1) im Bereich nach seinem vorderen Ende (14) eine Versteifungsrippe (15) anbringbar ist, die sich wenigstens annähernd bis zu dem Greifer (2, 3) erstreckt.

4. Greifervorrichtung nach Anspruch 3, dadurch gekennzeichnet, daß die Versteifungsrippe (15) sich von dem Greifer (2, 3) bis zu einem Bereich des Greiferbandes (1) erstreckt, in welchem die Verstärkungsfasern (13, 16) enthalten sind.

5. Greifervorrichtung nach Anspruch 3 oder 4, dadurch gekennzeichnet, daß die Versteifungsrippe (15) auf der Oberseite des Greiferbandes (1) angeordnet ist.

6. Greifervorrichtung nach einem der Ansprüche 3 bis 5, dadurch gekennzeichnet, daß die Versteifungsrippe (15) eine im wesentlichen T-förmige Gestalt aufweist und mit dem Quersteg mit der Oberseite des Greiferbandes (1) verbunden ist.

7. Greifervorrichtung nach einem der Ansprüche 3 bis 6, dadurch gekennzeichnet, daß die Versteifungsrippe (15) Bestandteil des Greifers (2, 3) ist.

8. Greifervorrichtung nach einem der Ansprüche 1 bis 7, dadurch gekennzeichnet, daß das Greiferband (1) in dem dem Greifer (2, 3) abgewandten Bereich des Endes der Versteifungsrippe (15) mit wenigstens einer zusätzlichen Lage von Verstärkungsfasern (17, 18) versehen ist.

9. Greifervorrichtung nach einem der Ansprüche 1 bis 8, dadurch gekennzeichnet, daß vor dem vorderen Ende des Greiferbandes (1) unterhalb des Greifers (2, 3) eine austauschbare Sohle (21) angebracht ist, deren Querschnitt im wesentlichen dem Querschnitt des Greiferbandes (1) entspricht.

## Claims

1. A gripper device for a gripper loom having a gripper belt (1) made from plastic and containing reinforcing fibres (13, 16), a gripper belt which, at its frcnt end (14), can be fitted with a gripper (2, 3), characterised in that the reinforcing fibres (13, 16) are arranged at a distance from the front end (14) of the gripper belt (1).

2. A gripper device as claimed in claim 1, characterised in that the reinforcing fibres (13, 16) are arranged inside the gripper belt (1) in one or more layers.

3. A gripper device as claimed in claim 1 or 2, characterised in that a stiffening rib (15) can be mounted on the gripper belt (1) in the region behind the front end thereof and extends at least close to the gripper (2, 3).

4. A gripper device as claimed in claim 3, characterised in that the stiffening rib (15) extends from the gripper (2, 3) to a region of the gripper belt (1) in which the reinforcing fibres (13, 16) are contained.

5. A gripper device as claimed in claim 3 or 4, characterised in that the stiffening rib (15) is arranged on the top face of the gripper belt (1).

6. A gripper belt as claimed in one of claims 3 to 5, characterised in that the stiffening rib (15) is of an essentially T-shaped design and the cross-piece is joined to the top face of the gripper belt (1).

7. A gripper device as claimed in one of claims 3 to 6, characterised in that the stiffening rib (15) is a component part of the gripper (2, 3).

8. A gripper device as claimed in one of claims 1 to 7, characterised in that the gripper belt (1) is provided with at least one additional layer of reinforcing fibres (17, 18) in the region of the end of the stiffening rib (15) facing away from the gripper (2, 3).

9. A gripper device as claimed in one of claims 1 to 8, characterised in that a replaceable sole (21) is mounted before the front end of the gripper belt (1) underneath the gripper (2, 3), the cross-section or which essentially matches the cross-section of the gripper belt (1).

## Revendications

1. Dispositif à griffes pour un métier à tisser à griffes, comportant une bande à griffes (1), pouvant en son extrémité avant (14) être équipée d'une griffe (2, 3), bande fabriquée en un matériau plastique et contenant des fibres de renfort (13, 16), caractérisé en ce que les fibres de renfort (13, 16) sont disposées à distance de l'extrémité avant (14) de la bande à griffes (1).

2. Dispositif à griffes selon la revendication 1, caractérisé en ce que les fibres de renfort (13, 16) sont disposées à l'intérieur de la bande à griffes (1) en une ou plusieurs couches.

3. Dispositif à griffes selon la revendication 1 ou 2, caractérisé en ce qu'une nervure de rigidification (15), qui s'étend au moins approximativement jusqu'à la griffe (2, 3), peut être rapportée à la bande à griffes (1) dans la zone de son extrémité avant (14).

4. Dispositif à griffes selon la revendication 3, caractérisé en ce que la nervure de rigidification (15) s'étend depuis la griffe (2, 3) jusqu'à une zone de la bande à griffes (1) dans laquelle se trouvent les fibres de renfort (13, 16).

5. Dispositif à griffes selon la revendication 3 ou 4, caractérisé en ce que la nervure de rigidification (15) est disposée sur la face supérieure de la bande à griffes (1).

6. Dispositif à griffes selon l'une des revendications 3 à 5, caractérisé en ce que la nervure de rigidification (15) a une configuration essentiellement en T et par sa traverse est reliée à la face supérieure de la bande à griffes (1).

7. Dispositif à griffes selon l'une des revendications 3 à 6, caractérisé en ce que la nervure de rigidification (15) fait partie intégrante de la griffe (2, 3).

8. Dispositif à griffes selon l'une des revendications 1 à 7, caractérisé en ce que la bande à griffes (1) est, dans la zone de l'extrémité de la nervure de rigidification (15) opposée à la griffe (2, 3), pourvue d'au moins une couche additionnelle de fibres de renfort (17, 18).

9. Dispositif à griffes selon l'une des revendications 1 à 8, caractérisé en ce que, en avant de l'extrémité avant de la bande à griffes (1), une semelle interchangeable (21) est disposée en dessous de la griffe (2, 3), semelle dont la section transversale correspond pour l'essentiel à la section transversale de la bande à griffes (1).
